# FASCICULE DE BREVET EUROPEEN

(11) **EP 1 396 409 B1**
(45) Date de publication et mention de la délivrance du brevet: **28.05.2008**
(21) Numéro de dépôt: 03356130.9
(22) Date de dépôt: 01.09.2003
(51) Int. Cl.: B61D 3/18, B61D 47/00

(54) **Ensemble de ferroutage et son procédé de manutention**
Einheit für den Schiene-Strasse-Transport und Verfahren für seine Handhabung
Set for rail-road transport and method for its handling

(30) Priorité: 04.09.2002 FR 0210934
(43) Date de publication de la demande: 10.03.2004
(73) Titulaire: Hurbe, Emile, 63000 Clermont Ferrand (FR)
(72) Inventeur: Hurbe, Emile, 63000 Clermont Ferrand (FR)
(74) Mandataire: Schouller, Jean-Philippe

(56) Documents cités:
- EP-A- 1 010 600
- DE-A- 10 003 315
- FR-A- 2 810 609
- US-A- 5 988 073

## Description

La présente invention concerne un ensemble de ferroutage, ainsi que son procédé de manutention.

Dans le domaine des transports, il est fait appel, de manière croissante, à la combinaison des modes ferroviaire et routier. Ainsi, il est judicieux de transporter des marchandises, sur une courte distance, par la voie routière, par exemple grâce à un poids lourd. En vue de transports plus longs, il s'agit alors de placer l'intégralité de ce véhicule de transport routier sur un wagon ferroviaire.

Un tel transport combiné, de caractère à la fois routier et ferroviaire, est dénommé ferroutage. Un ensemble de ferroutage comportant les caractéristiques du préambule de la revendication 1 est connu de DE-A-10003315.

Ceci étant précisé, l'invention se propose de réaliser un ensemble de ferroutage mettant en oeuvre un matériel ferroviaire équipé de roues standard, dont le diamètre est par exemple égal à 920 mm, voire à la rigueur 840 mm.

L'invention vise également à utiliser des installations terminales fixes aussi simples que possible, en particulier qui puissent être réduites à une voie ferrée incorporée dans un enrobé routier, d'une largeur limitée par exemple à une douzaine de mètres de chaque côté de la voie. Dans cette optique, il est également souhaitable que la caténaire éventuelle reste sous tension pendant la durée du transfert du véhicule routier.

L'invention vise également à éviter l'emploi, dans les gares terminales, d'engins de levage trop imposants, qui présentent de ce fait un coût élevé, tels que des portiques, ou encore des chariots élévateurs sophistiqués.

L'invention se propose en outre de réaliser un véhicule ferroviaire, appartenant à l'ensemble de ferroutage précité, qui soit principalement construit à partir d'éléments classiques.

Un but supplémentaire de l'invention est de concevoir des organes de réglage, permettant d'adapter le dispositif de réception du véhicule routier, selon d'éventuelles contraintes de gabarit ferroviaire.

L'invention vise enfin à proposer un ensemble de ferroutage, qui soit apte à charger tous les véhicules routiers conformes aux directives européennes en vigueur.

A cet effet, elle a pour objet un ensemble de ferroutage, comprenant un véhicule de transport ferroviaire, un organe de réception d'un véhicule routier, ainsi qu'au moins deux dispositifs de transfert, aptes à coopérer avec cet organe de réception,
dans lequel
le véhicule ferroviaire définit un volume médian de logement d'un corps de l'organe de réception, ce volume de logement étant ouvert latéralement sur un côté ouvert libre du véhicule ferroviaire, ce véhicule ferroviaire étant en outre pourvu de moyens assurant support du corps de l'organe de réception, dans une position de solidarisation de ce dernier, et chaque dispositif de transfert étant pourvu d'un organe de transfert mobile entre une position repliée et une position déployée, l'organe de réception étant creusé de moyens permettant le passage de chaque organe de transfert, dans ladite position de solidarisation, alors qu'il est prévu des moyens de déplacement de cet organe de réception, aptes à le déplacer entre ladite position de solidarisation et une position rehaussée par rapport à ce véhicule ferroviaire, en vue du transfert de cet organe de réception.

Selon d'autres caractéristiques de l'invention
- les moyens de support de l'organe de réception comprennent au moins une lisse, prévue sur le côté du véhicule ferroviaire opposé audit côté ouvert libre, ainsi qu'au moins un tirant, s'étendant en partie basse du véhicule ferroviaire ;
- le corps de l'organe de réception possède une paroi latérale pourvue d'un renfoncement et/ou d'un épaulement, aptes à coopérer avec la ou chaque lisse ;
- l'organe de réception est pourvu, à ses deux extrémités longitudinales, de becs destinés à reposer sur des plate-formes placées aux extrémités du véhicule ferroviaire ;
- l'organe de transfert du dispositif de transfert est une glissière, qui est mobile horizontalement par rapport à un châssis de ce dispositif de transfert ;
- les moyens de passage de l'organe de transfert comprennent au moins une encoche ménagée dans l'organe de réception ;
- il est prévu plusieurs encoches, dont chacune est ménagée dans un bec correspondant de l'organe de réception ;
- les moyens de déplacement appartiennent au dispositif de transfert ;
- chaque glissière comprend un fond, ainsi qu'une partie supérieure, mobile par rapport à ce fond sous l'action des moyens de déplacement, qui sont notamment formés par au moins un vérin.

L'invention a également pour objet un procédé de manutention de l'ensemble de ferroutage tel que défini ci-dessus, caractérisé en ce qu'il comprend les étapes suivantes :
a) on approche deux dispositifs de transfert des extrémités correspondantes de l'organe de réception, au niveau du côté ouvert libre du véhicule ferroviaire, jusqu'à ce que ces dispositifs de transfert soient quasiment au contact dudit véhicule ;
b) on amène l'organe de transfert dans sa position déployée, en l'engageant au travers des moyens de passage de l'organe de réception ;
c) on manoeuvre les moyens de déplacement, de manière à amener l'organe de réception dans sa position rehaussée ;
d) on ramène l'organe de transfert dans sa position repliée ;et
e) on désolidarise l'organe de réception par rapport au dispositif de transfert.

Selon d'autres caractéristiques de l'invention :
- on effectue au moins les étapes b) à d) en maintenant les dispositifs de transfert dans une configuration stabilisée, notamment par action de vérins de stabilisation ;
- on manoeuvre les vérins de stabilisation des dispositifs de transfert, ainsi que des vérins de stabilisation du véhicule ferroviaire de manière à créer une légère pente formée par les plate-formes quasiment accolées dudit véhicule et des dispositifs de transfert afin de faciliter la mise en oeuvre de l'étape d).

D'autres caractéristiques remarquables de l'invention ressortiront de la description qui va suivre d'un mode de réalisation, donnée à titre d'exemple non limitatif en référence aux dessins annexés, sur lesquels :
- les figures 1A, 1B et 1C sont des vues respectivement de dessus, de côté, ainsi qu'en coupe suivant la ligne I-I à la figure 1A, illustrant un wagon ferroviaire appartenant à l'ensemble de ferroutage de l'invention, dit « porteur » ;
- la figure 2A est une vue de dessus, illustrant un dispositif de réception d'un véhicule routier, appartenant également à l'ensemble de ferroutage de l'invention, dit « tiroir » ;
- les figures 2B, 2C et 2D sont des vues en coupe, selon les lignes II-II, III-III et IV-IV à la figure 2A ;
- la figure 2E est une vue de côté, à plus grande échelle, illustrant un bec du tiroir des figures 2A à 2D ;
- les figures 3A à 3F sont des vues de face illustrant différentes phases de la mise en oeuvre de l'ensemble de ferroutage de l'invention ; et
- la figure 4 est une vue de côté, illustrant une glissière d'un organe de transfert appartenant à l'ensemble conforme à l'invention.

Comme illustré aux figures 1A à 1C, l'ensemble de ferroutage de l'invention comprend tout d'abord un wagon ferroviaire, désigné dans son ensemble par la référence 2.

Ce wagon porteur comporte un boggie avant 4, ainsi qu'un boggie arrière 6, destinés à reposer sur des rails R. Chaque boggie supporte une plate-forme d'extrémité, respectivement 8 et arrière 10.

Chaque plate-forme, sur laquelle repose une sellette d'attelage correspondante 12, 14, dans le cas du transport des semi-remorques non attelés, est bordée d'un tablier intérieur 16, 18, fixé par exemple par soudage. Deux plages respectives 20 et 22 s'étendent à partir de l'extrémité inférieure d'un tablier correspondant 16 ou 18.

Par ailleurs, différents ergots, dont la fonction sera précisée dans ce qui suit, sont prévus sur le wagon 2. Ainsi, deux paires d'ergots latéraux 26, 28 font saillie à partir de la surface supérieure des plate-formes 8 et 10. En outre, deux paires supplémentaires d'ergots médians 30 et 32 sont prévus sur les plages 20 et 22.

Les tabliers en regard 16 et 18 sont reliés par deux lisses 34 et 36, s'étendant l'une au-dessous de l'autre, au niveau d'un premier côté du wagon 2. De surcroît, les deux plages en regard 20 et 22 sont mutuellement reliées par un tirant bas 38, s'étendant selon l'axe principal A du wagon 2.

Il y a lieu de remarquer que les lisses 34 et 36, ainsi que le tirant 38, peuvent permettre le passage de différentes lignes, en particulier d'air comprimé et d'électricité, nécessaires au bon fonctionnement du convoi ferroviaire.

Le wagon ferroviaire est construit de façon à respecter parfaitement, en particulier en partie basse, les gabarits ferroviaires courants.

Comme le montre notamment la figure 1C, la jonction entre chaque plate-forme, en l'occurrence 8, et la plage qui lui est adjacente, en l'occurrence 20, peut être renforcée au moyen d'une équerre 40. Par ailleurs, plusieurs vérins, dont un seul 42 est illustré, sont prévus au voisinage des tabliers 16 et 18.

En faisant plus particulièrement référence à la figure 1A, la partie médiane du wagon porteur 2, située entre les plate-formes 8 et 10, est uniquement formée des lisses 34 et 36, ainsi que du tirant bas 38. Ceci contribue ainsi à créer, dans cette partie médiane, un volume libre V, ouvert latéralement sur le côté 2' opposé aux lisses 34 et 36.

Ceci autorise donc un déchargement latéral, selon la flèche f, par ce côté ouvert libre 2'. Cette possibilité de déchargement latéral sera explicitée dans ce qui suit.

L'ensemble de ferroutage selon l'invention comprend également un tiroir 102, formant dispositif de réception d'au moins un véhicule routier, tel qu'un poids lourd, qui n'est pas représenté sur les figures.

Ce tiroir possède un corps 104, présentant une forme de U, en coupe transversale. Ce dernier est pourvu d'un plancher 106, dont la face supérieure est renforcée d'une nervure longitudinale 108, ainsi que de différentes nervures transversales. Il peut ainsi être prévu une nervure transversale médiane 110, ainsi que deux nervures transversales d'extrémité 112.

Le plancher du tiroir sera aménagé pour recevoir des cales permettant d'immobiliser les roues des véhicules routiers pendant le transport ferroviaire.

Différents trous, non représentés, sont en outre ménagés dans ce plancher, afin de recevoir les ergots 30 et 32. Enfin, une entaille axiale 114 est ménagée sur la face inférieure de ce plancher, afin de permettre le logement du tirant 38.

Le plancher 106 est prolongé par deux parois latérales porteuses 116 et 118. Il est à noter que l'une 116 de ces parois, destinée à être reçue sur le côté latéral ouvert 2' du wagon 2, est entièrement lisse. En revanche, l'autre paroi 118 présente, sur sa face extérieure, un renfoncement médian 120, ainsi qu'un épaulement inférieur 122.

Sur les figures 2B à 2D, les lisses 34 et 36 sont représentées en traits mixtes, dans la position de solidarisation, par gravité, du tiroir 102 sur le wagon porteur 2. On peut noter que la hauteur du renfoncement 120 est supérieure à celle de la lisse haute 34, ce qui leur confère une possibilité de débattement vertical, nécessaire à la fois pour le déverrouillage du tiroir, mais aussi pour son calage éventuel pour la circulation sur tous les réseaux ci-après, alors que la lisse basse 36 repose contre la face inférieure de l'épaulement 122. Le volume médian V du wagon permet donc le logement du corps 104 du tiroir.

En comparant les figures 2C et 2D, on constate que l'épaisseur des parois latérales 116 et 118 peut éventuellement être augmentée vers les extrémités du tiroir 102. Ceci permet un renforcement éventuel des becs décrits ci-dessous, supportant le tiroir et sa charge.

Des possibilités d'amarrage des caisses des véhicules routiers aux parties hautes des parois latérales pourront être prévues. De plus, ces parois pourront être surélevées par des structures plus légères destinées à empêcher les débattements excessifs des parties hautes des caisses des véhicules routiers susceptibles d'engager le gabarit ferroviaire pendant le transport.

En extrémité de plancher du tiroir sont prévues de petites rampes relevables, dont la longueur est, par exemple de 45 centimètres, pour faciliter l'accès des véhicules routiers à l'intérieur du tiroir malgré le faible dénivelé (une vingtaine de centimètres seulement) entre le dessus de la traverse d'extrémité du plancher du tiroir et le sol de la piste routière.

Les parois latérales 116 et 118 sont prolongées à leurs deux extrémités par des becs latéraux 124, prévus ainsi au nombre de quatre. Ces becs, qui sont destinés à reposer sur les plates-formes 8 et 10 du wagon 2, sont creusés de trous borgnes non représentés, destinés à recevoir les ergots 26 et 28, dont sont munies ces plates-formes. Des encoches 126, destinées comme on le verra dans ce qui suit au passage de glissières, sont en outre ménagées dans la face inférieure de ces becs 124 (voir notamment figure 2E).

L'ensemble de ferroutage selon l'invention comprend enfin un dispositif assurant le transfert du tiroir 102. Ce dispositif, dit « transbordeur », qui est affecté dans son ensemble de la référence 202, est plus particulièrement visible sur les figures 3A à 3F.

Il comprend un châssis 204, monté sur des roues 206, qui supporte une cabine de conduite 208. La partie supérieure de ce châssis 204 constitue une plateforme sur laquelle sont montées une ou plusieurs glissière(s) 210, qui sont équipées de galets 212, afin d'en assurer un mouvement plus aisé.

Comme le montre la figure 4, chaque glissière 210 comprend un fond 210', ainsi qu'une partie supérieure mobile 210", qui peut être déplacée à l'opposé du fond par l'intermédiaire de vérins 214. Cette partie supérieure est, en outre, pourvue de deux paires d'épaulements 216, délimitant ainsi deux logements 217 destinés à recevoir la face inférieure des becs 124.

Ces vérins incorporés permettent ainsi le soulèvement de la partie supérieure 210" de la glissière, en vue du déverrouillage des ergots 26, 28, 30 et 32, ainsi que du tirant axial bas 38, assurant pendant le trajet ferroviaire la parfaite solidarisation entre le wagon porteur 2 et le tiroir 102.

Il est en outre prévu un palpeur 214, de type connu en soi, qui permet d'ajuster les niveaux des plateaux du wagon et du dispositif de transfert, comme cela sera décrit dans ce qui suit.

Des vérins, dont un seul 216 est représenté, assurent la mise en mouvement des glissières, selon un axe globalement horizontal. Des vérins supplémentaires 218 assurent en outre la levée de l'ensemble du dispositif de transfert 202, pour sa mise à niveau avec le plateau du wagon correspondant.

Le fonctionnement de l'ensemble de ferroutage décrit ci-dessus va maintenant être explicité, en référence aux figures 3A à 3F. Sur ces figures, seul un dispositif de transfert 202 est illustré. Il doit être entendu que deux de ces dispositifs sont impérativement prévus au niveau de chaque extrémité du tiroir 102, de manière à assurer un déchargement satisfaisant de ce dernier.

A la figure 3A, le véhicule de transport ferroviaire 2 et le tiroir 102 sont solidaires, par coopération des lisses 34, 36 et du tirant 38, respectivement avec le renfoncement 120, l'épaulement 122 et l'entaille 114, ainsi que par le maintien des ergots dans leur logement. On suppose que ce véhicule ferroviaire 2 vient d'arriver sur le site de déchargement.

Il s'agit alors de transférer le tiroir 102 au moyen des dispositifs 202. A cet effet, on approche chacun de ces derniers du wagon 2, au niveau de son côté latéral 2', c'est-à-dire au-delà de la paroi latérale 116 du tiroir 102, jusqu'à assurer leur contact mutuel direct. Ce dernier correspond à un écartement très réduit, par exemple inférieur à 1 ou 2 centimètres, entre le wagon 2 et les dispositifs 202.

Puis, comme le montre la figure 3B, on manoeuvre les vérins 42, de manière à stabiliser le wagon 2, en le « béquillant », pour éviter tout mouvement intempestif de celui-ci pendant la manutention du tiroir 102 et de sa charge.

Par ailleurs, toujours en référence à la figure 3B, on manoeuvre les vérins 218 du dispositif de transfert 202, de manière à soulever ce dernier, selon la flèche F₁. On place ainsi, de façon avantageuse, la paroi supérieure du châssis 204 légèrement au-dessus des plate-formes 8 et 10 du wagon 2.

Cette opération permet la mise en place du palpeur 214, qui est manoeuvré horizontalement selon la flèche F₂. Celui-ci contrôle ensuite la mise à niveau exacte de la plate-forme du transbordeur 202 avec la plate-forme 8 du wagon porteur 2.

Il s'agit ensuite, comme le montre le figure 3C , de déplacer les glissières 210 de façon à les engager dans les encoches 126 prévues à cet effet dans les becs 124 du tiroir 102. Un tel déplacement globalement horizontal, qui est initié par le vérin 216, est matérialisé par la flèche F₃.

Au terme de ce mouvement, les deux logements 217 de chaque glissière 210 se trouvent au droit d'un bec 124 correspondant. La partie supérieure de la glissière 210 est alors soulevée, par exemple d'une dizaine de centimètres (flèche F₄), par les vérins 214 incorporés à ladite glissière, de façon à obtenir le déverrouillage des ergots 26, 28, 30 et 32 et du tirant bas 38. Ces becs sont alors reçus dans les logements 217 de la glissière 210, comme illustré à la figure 3D.

Ensuite, comme représenté à la figure 3E, on déplace à nouveau la glissière, de façon horizontale. Un tel mouvement, matérialisé par la flèche F₅, intervient selon une direction horizontale, dans le sens opposé de celui de la figure 3C.

Dans l'agencement de la figure 3E, le plancher 106 du tiroir 102 se trouve placé au-dessus du sol, étant donné que les vérins 218 sont toujours en service. Par ailleurs, la wagon 2 reste également maintenu sur vérins, avec les freins serrés, afin de se prémunir de tout mouvement intempestif.

Enfin, en référence à la figure 3F, on rétracte les vérins 214 de la glissière puis les vérins 218 du dispositif de transfert ou transbordeur 202. Ce dernier redescend alors vers le bas, selon la flèche verticale F₆.

Ainsi, le tiroir 102 repose désormais sur le sol, en étant désolidarisé du dispositif de transfert 202. Ce dernier peut donc se retirer, de façon à gagner un autre poste de travail. Par ailleurs, le véhicule routier, initialement reçu sur le tiroir 102, peut en être libéré, afin de se déplacer de manière autonome.

Pour obtenir une parfaite synchronisation des deux engins de transfert 202 et obtenir un mouvement rationnel du tiroir 102, rigoureusement perpendiculaire à l'axe de la voie ferrée et identique à chaque extrémité du wagon porteur, les manoeuvres de l'un des deux transbordeurs sont ou doivent être asservies à celles de l'autre par un dispositif radio, infrarouge, ou analogue, dès l'accostage des transbordeurs au wagon porteur.

De plus, par action coordonnée sur les vérins 42 du wagon porteur et les vérins 218 du dispositif de transport 202, on donne une légère pente dans le sens de la manoeuvre prévue à la surface constituée par les plateformes accolées du wagon porteur et des transbordeurs, sur lesquelles roulent les glissières 210 de façon à réduire au maximum l'effort de translation appliqué sur ces glissières pour obtenir leur mise en mouvement lorsqu'elles sont chargées par le tiroir.

Compte tenu du faible espace disponible entre le gabarit des véhicules routiers (2,55 mètres ou même 2,60 mètres pour les frigorifiques) et celui des véhicules ferroviaires, on pourra utilement prévoir pour la réalisation des wagons porteurs de la présente invention, un dispositif de décentrement des caisses dans les courbes. Ceci permettrait de gagner un peu d'épaisseur pour la réalisation des parois verticales des tiroirs, en particulier ceux de 17 mètres susceptibles de recevoir des semi-remorques routières attelées à leurs tracteurs.

Les dessins annexés supposent une utilisation des véhicules sur des trajets où des dérogations auront été obtenues en ce qui concerne « l'engagement » des gabarits ferroviaires en partie basse. Toutefois, ces véhicules pourraient circuler à vide ou chargés de véhicules routiers à hauteur réduite par interposition de cales aplaties d'une vingtaine de centimètres entre porteurs et tiroirs.

Il est à noter que les transbordeurs peuvent être assez faiblement dimensionnés, car les manutentions de l'organe de réception se font toujours transbordeurs à l'arrêt et calés par leurs vérins.

Il est également à noter que les glissières ne se déplacent à vide ou en charge qu'après mise en contact des plates-formes du wagon porteur et du transbordeur Ceci constitue une différence substantielle avec le système dénommé « GIMA » qui suppose le lancement entre wagon et transbordeur, séparés par une quarantaine de centimètres, d'une poutre supportant la glissière et sa charge.

Il est à noter que le principe du tiroir, qui permet en fait la réalisation de planchers mobiles longs (13 à 17 mètres), lourdement chargés (40 tonnes) par adjonction de deux parois raidisseuses latérales pourrait s'appliquer à la construction des wagons d'une « route roulante » à grandes roues (920 mm). En effet, il suffirait d'utiliser des tiroirs dont le mouvement vertical (60 cm environ) serait commandé par des vérins montés sur le wagon porteur et prenant appui sous les becs du tiroir.

De plus, le mouvement de ce tiroir pourrait être contrôlé par des glissières solidaires des tabliers intérieurs 16 et 18 du wagon porteur qui serait alors « symétrique », puisque muni de deux lisses basses 36 et d'un tirant bas 38. Lorsque les tiroirs seraient placés en position haute, on pourrait ainsi assurer une continuité entre les planchers des wagons du train, permettant le chargement des véhicules routiers à partir de l'une des extrémités de ce train.

## Revendications

1. Ensemble de ferroutage, comprenant un véhicule de transport ferroviaire (2), un organe de réception (102) d'un véhicule routier, ainsi qu'au moins deux dispositifs de transfert (202), aptes à coopérer avec cet organe de réception,
le véhicule ferroviaire (2) définit un volume médian (V) de logement d'un corps (104) de l'organe de réception (102), ce volume de logement étant ouvert latéralement sur un côté ouvert libre (2') du véhicule ferroviaire, ce véhicule ferroviaire étant en outre pourvu de moyens (34, 36, 38) assurant support du corps (104) de l'organe de réception, dans une position de solidarisation de ce dernier, **caractérisé en ce que** chaque dispositif de transfert (202) étant pourvu d'un organe de transfert (210) mobile entre une position repliée et une position déployée, l'organe de réception étant creusé de moyens (126) permettant le passage de chaque organe de transfert (210), dans ladite position de solidarisation, alors qu'il est prévu des moyens de déplacement (214) de cet organe de réception, aptes à le déplacer entre ladite position de solidarisation et une position rehaussée par rapport à ce véhicule ferroviaire, en vue du transfert de cet organe de réception.

2. Ensemble de ferroutage selon la revendication 1, **caractérisé en ce que** les moyens de support de l'organe de réception (102) comprennent au moins une lisse (34, 36), prévue sur le côté du véhicule ferroviaire opposé audit côté ouvert libre (2'), ainsi qu'au moins un tirant (38), s'étendant en partie basse du véhicule ferroviaire.

3. Ensemble de ferroutage selon la revendication 2, **caractérisé en ce que** le corps (104) de l'organe de réception (102) possède une paroi latérale pourvue d'un renfoncement (120) et/ou d'un épaulement (122), aptes à coopérer avec la ou chaque lisse (34, 36).

4. Ensemble de ferroutage selon l'une quelconque des revendications précédentes, **caractérisé en ce que** l'organe de réception (102) est pourvu, à ses deux extrémités longitudinales, de becs (124) destinés à reposer sur des plate-formes (8, 10) placées aux extrémités du véhicule ferroviaire (2).

5. Ensemble de ferroutage selon l'une quelconque des revendications précédentes, **caractérisé en ce que** l'organe de transfert du dispositif de transfert (202) est une glissière (210), qui est mobile horizontalement par rapport à un châssis (204) de ce dispositif de transfert.

6. Ensemble de ferroutage selon l'une quelconque des revendications précédentes, **caractérisé en ce que** les moyens de passage de l'organe de transfert (210) comprennent au moins une encoche (126) ménagée dans l'organe de réception (102).

7. Ensemble de ferroutage selon les revendications 4 et 6, **caractérisé en ce qu'**il est prévu plusieurs encoches (126), dont chacune est ménagée dans un bec correspondant (124) de l'organe de réception.

8. Ensemble de ferroutage selon l'une quelconque des revendications précédentes, **caractérisé en ce que** les moyens de déplacement (214) appartiennent au dispositif de transfert (202).

9. Ensemble de ferroutage selon les revendications 5 et 8, **caractérisée en ce que** chaque glissière comprend un fond (210'), ainsi qu'une partie supérieure (210''), mobile par rapport à ce fond sous l'action des moyens de déplacement, qui sont notamment formés par au moins un vérin (214).

10. Procédé de manutention de l'ensemble de ferroutage conforme à l'une quelconque des revendications précédentes, **caractérisé en ce qu**'il comprend les étapes suivantes :
a) on approche deux dispositifs de transfert (202) des extrémités correspondantes de l'organe de réception (102), au niveau du côté ouvert libre (2') du véhicule ferroviaire (2), jusqu'à ce que ces dispositifs de transfert soient quasiment au contact dudit véhicule (2) ;
b) on amène l'organe de transfert (210) dans sa position déployée, en l'engageant au travers des moyens de passage (126) de l'organe de réception (102) ;
c) on manoeuvre les moyens de déplacement (214), de manière à amener l'organe de réception (102) dans sa position rehaussée ;
d) on ramène l'organe de transfert dans sa position repliée; et
e) on désolidarise l'organe de réception (102) par rapport au dispositif de transfert (202).

11. Procédé selon la revendication 10, **caractérisé en ce qu**'on effectue au moins les étapes b) à d) en maintenant les dispositifs de transfert (202) dans une configuration stabilisée, notamment par action de vérins de stabilisation (218).

12. Procédé selon la revendication 11, **caractérisé en ce qu'**on manoeuvre les vérins (218) de stabilisation des dispositifs de transfert (202), ainsi que des vérins (42) de stabilisation du véhicule ferroviaire (2) de manière à créer une légère pente formée par les plate-formes quasiment accolées dudit véhicule (2) et des dispositifs de transfert (202) afin de faciliter la mise en oeuvre de l'étape d).

## Claims

1. Set for rail-road transport, comprising a railway transport vehicle (2), a road vehicle receiving element (102), as well as at least two transfer devices (202) suitable for co-operating with this receiving element, the railway vehicle (2) defines a median volume (V) for housing a body (104) of the receiving element (102), this housing volume being laterally open on a free open side (2') of the railway vehicle, this railway vehicle also being provided with means (34, 36 and 38) giving support of the body (104) of the receiving element, in a position of securing the latter, **characterized in that** each transfer device (202) is provided with a transfer element (210) which is moveable between a withdrawn position and an extended position, the receiving element being recessed with means (126) with which each transfer element (210) can move into the said securing position, while means (214) are provided for displacing this receiving element, these means being suitable for displacing it between the said securing position and a position which is raised with respect to this railway vehicle, for the purpose of transferring this receiving element.

2. Set for rail-road transport according to Claim 1, **characterized in that** the means of supporting the receiving element (102) comprise at least one longitudinal girder (34 and 36), provided on the railway vehicle side opposite the said free open side (2'), as well as at least one tie (38), running along the lower part of the railway vehicle.

3. Set for rail-road transport according to Claim 2, **characterized in that** the body (104) of the receiving element (102) has a side wall provided with a cavity (120) and/or shoulder (122), suitable for co-operating with the or each longitudinal girder (34 and 36).

4. Set for rail-road transport according to any one of the preceding claims, **characterized in that** the receiving element (102) is provided, at its two longitudinal ends, with noses (124) intended to rest on platforms (8 and 10) placed at the ends of the railway vehicle (2).

5. Set for rail-road transport according to any one of the preceding claims, **characterized in that** the transfer device (202) transfer element is a slide (210), which is moveable horizontally with respect to a chassis (204) of this transfer device.

6. Set for rail-road transport according to any one of the preceding claims, **characterized in that** the means of movement of the transfer element (210) comprise at least one recess (126) formed in the receiving element (102).

7. Set for rail-road transport according to Claims 4 and 6, **characterized in that** a plurality of recesses (126) are provided for, each of which is formed in a corresponding nose (124) of the receiving element.

8. Set for rail-road transport according to any one of the preceding claims, **characterized in that** the displacement means (214) belong to the transfer device (202) .

9. Set for rail-road transport according to Claims 5 and 8, **characterized in that** each slide comprises a base (210'), as well as a top part (210''), which is moveable with respect to this base under the action of the displacement means which are, in particular, formed by at least one jack (214).

10. Method for handling the set for rail-road transport according to any one of the preceding claims, **characterized in that** it comprises the following stages:
a) two transfer devices (202) are brought close to the corresponding ends of the receiving element (102), on the free open side (2') of the railway vehicle (2) until these transfer devices are almost in contact with the said vehicle (2),
b) the transfer element (210) is brought to its extended position, engaging it through the passing means (126) of the receiving element (102),
c) the displacement means (214) are operated so as to bring the receiving element (102) to its raised position,
d) the transfer element is brought back to its withdrawn position and
e) the receiving element (102) is released with respect to the transfer device (202).

11. Method according to Claim 10, **characterized in that** at least stages b) to d) are carried out, the transfer devices (202) being held in a stabilized configuration, particularly by the action of stabilizing jacks (218).

12. Method according to Claim 11, **characterized in that** the transfer device (202) stabilizing jacks (218), as well as railway vehicle (2) stabilizing jacks (42) are operated so as to create a slight slope formed by the almost coupled platforms of the said vehicle (2) and of the transfer devices (202) in order to assist the implementation of stage d).

## Patentansprüche

1. Huckepackverkehrseinheit, umfassend ein Schienentransportfahrzeug (2), ein Organ zur Aufnahme (102) eines Straßenfahrzeugs sowie mindestens zwei Transfervorrichtungen (202), die geeignet sind, mit diesem Aufnahmeorgan zusammenzuarbeiten,
wobei das Schienenfahrzeug (2) ein mittleres Volumen (V) zur Unterbringung eines Körpers (104) des Aufnahmeorgans (102) definiert,
wobei dieses Aufnahmevolumen seitlich an einer offenen freien Seite (2') des Schienenfahrzeugs geöffnet ist, wobei dieses Schienenfahrzeug darüber hinaus mit Mitteln (34, 36, 38) versehen ist, die den Halt des Körpers (104) des Aufnahmeorgans in einer Befestigungsposition des Letztgenannten gewährleisten, **dadurch gekennzeichnet, dass** jede Transfervorrichtung (202) mit einem Transferorgan (210) versehen ist, das zwischen einer zusammengeklappten Position und einer auseinandergeklappten Position beweglich ist, wobei in dem Aufnahmeorgan Mittel (126) gebildet sind, die den Übergang jedes Transferorgans (210) in die Befestigungsposition erlauben, wobei Mittel zur Bewegung (214) dieses Aufnahmeorgans vorgesehen sind, die geeignet sind, es im Hinblick auf den Transfer dieses Aufnahmeorgans zwischen der Befestigungsposition und einer in Bezug auf das Schienenfahrzeug erhöhten Position zu bewegen.

2. Huckepackverkehrseinheit nach Anspruch 1, **dadurch gekennzeichnet, dass** die Mittel zum Halten des Aufnahmeorgans (102) Folgendes umfassen: mindestens eine Leiste (34, 36), die an der Seite des Schienenfahrzeugs vorgesehen ist, die der offenen freien Seite (2') entgegengesetzt ist, sowie mindestens eine Strebe (38), die sich am unteren Teil des Schienenfahrzeugs erstreckt.

3. Huckepackverkehrseinheit nach Anspruch 2, **dadurch gekennzeichnet, dass** der Körper (104) des Aufnahmeorgans (102) eine Seitenwand aufweist, die mit einer Verstärkung (120) und/oder einer Schulter (122) versehen ist, die geeignet sind, mit der oder jeder Leiste (34, 36) zusammenzuarbeiten.

4. Huckepackverkehrseinheit nach einem der vorhergehenden Ansprüche, **dadurch gekennzeichnet, dass** das Aufnahmeorgan (102) an seinen beiden in Längsrichtung befindlichen Enden mit Schnäbeln (124) versehen ist, die dazu bestimmt sind, auf Plattformen (8, 10) zu ruhen, die an den Enden des Schienenfahrzeugs (2) angeordnet sind.

5. Huckepackverkehrseinheit nach einem der vorhergehenden Ansprüche, **dadurch gekennzeichnet, dass** das Transferorgan der Transfervorrichtung (202) eine Gleitschiene (210) ist, die in Bezug auf einen Rahmen (204) dieser Transfervorrichtung horizontal beweglich ist.

6. Huckepackverkehrseinheit nach einem der vorhergehenden Ansprüche, **dadurch gekennzeichnet, dass** die Mittel zum Übergang des Transferorgans (210) mindestens eine Einkerbung (126) umfassen, die in dem Aufnahmeorgan (102) gebildet ist.

7. Huckepackverkehrseinheit nach den Ansprüchen 4 und 6, **dadurch gekennzeichnet, dass** mehrere Einkerbungen (126) vorgesehen sind, die jeweils in einem entsprechenden Schnabel (124) des Aufnahmeorgans gebildet sind.

8. Huckepackverkehrseinheit nach einem der vorhergehenden Ansprüche, **dadurch gekennzeichnet, dass** die Bewegungsmittel (214) zur Transfervorrichtung (202) gehören.

9. Huckepackverkehrseinheit nach den Ansprüchen 5 und 8, **dadurch gekennzeichnet, dass** jede Gleitschiene einen Boden (210') sowie einen oberen Teil (210") umfasst, der in Bezug auf diesen Boden unter der Einwirkung der Bewegungsmittel beweglich ist, die insbesondere durch mindestens einen Zylinder (214) gebildet werden.

10. Verfahren zur Handhabung der Huckepackverkehrseinheit nach einem der vorhergehenden Ansprüche, **dadurch gekennzeichnet, dass** es die folgenden Schritte umfasst:
a) zwei Transfervorrichtungen (202) werden im Bereich des offenen freien Endes (2') des Schienenfahrzeugs (2) an die entsprechenden Enden des Aufnahmeorgans (102) angenähert, bis sich diese Transfervorrichtungen praktisch in Kontakt mit dem Fahrzeug (2) befinden;
b) das Transferorgan (210) wird in seine auseinandergeklappte Position gebracht, wobei sie in Eingriff mit den Übergangsmitteln (126) des Aufnahmeorgans (102) gebracht werden;
c) die Bewegungsmittel (214) werden betätigt, so dass das Aufnahmeorgan (102) in seine erhobene Position gebracht wird;
d) das Transferorgan wird in seine zusammengeklappte Position gebracht; und
e) das Aufnahmeorgan (102) wird von der Transfervorrichtung (202) gelöst.

11. Verfahren nach Anspruch 10, **dadurch gekennzeichnet, dass** mindestens die Schritte b) bis d) ausgeführt werden, wobei die Transfervorrichtungen (202) insbesondere durch die Einwirkung von Stabilisierungszylindern (218) in einer stabilisierten Konfiguration gehalten werden.

12. Verfahren nach Anspruch 11, **dadurch gekennzeichnet, dass** die Zylinder (218) zur Stabilisierung der Transfervorrichtungen (202) sowie Zylinder (42) zur Stabilisierung des Schienenfahrzeugs (2) betätigt werden, so dass eine leichte Neigung geschaffen wird, die durch die praktisch aneinanderliegenden Plattformen des Fahrzeugs (2) und der Transfervorrichtungen (202) gebildet wird, um die Durchführung von Schritt d) zu erleichtern.
